# EUROPÄISCHE PATENTSCHRIFT

(11) **EP 2 760 553 B1**
(45) Veröffentlichungstag und Bekanntmachung des Hinweises auf die Patenterteilung: **11.10.2017**
(21) Anmeldenummer: 12762315.5
(22) Anmeldetag: 26.09.2012
(51) Int. Cl.: A63B 69/00

(54) **VERFAHREN UND VORRICHTUNG ZUM WURFTRAINING**
METHOD AND DEVICE FOR THROW TRAINING
PROCÉDÉ ET DISPOSITIF D'ENTRAÎNEMENT AU LANCER

(30) Priorität: 27.09.2011 LU 91878
(43) Veröffentlichungstag der Anmeldung: 06.08.2014
(73) Patentinhaber: Heiling, Attila, 2520 Luxembourg (LU); Steiner, Carsten, 9252 Diekirch (LU)
(72) Erfinder: Heiling, Attila, 2520 Luxembourg (LU); Steiner, Carsten, 9252 Diekirch (LU)
(74) Vertreter: Office Freylinger
(86) Internationale Anmeldenummer: PCT/EP2012/068995
(87) Internationale Veröffentlichungsnummer: WO 2013/045511

(56) Entgegenhaltungen:
- WO-A1-2004/056427
- US-A1- 2010 267 496

## Beschreibung

### Technisches Gebiet

Die vorliegende Erfindung betrifft allgemein ein Verfahren und ein Gerät zum Wurftraining, z.B. im Bereich Basketball.

### Stand der Technik

Es gibt zahlreiche Geräte und Hilfsmittel deren Ziel es ist die Treffsicherheit während dem Basketballspiel zu erhöhen.

Eine erste Gruppe betrifft Hilfen die dem Anfänger den "idealen" Ablauf der Bewegung beim Wurf des Balls begreiflich machen sollen. Diese Hilfen basieren im Prinzip entweder darauf, dass sie den korrekten Bewegungsablauf unterstützen oder eine inkorrekte Haltung verhindern. Durch Wiederholung soll der Spieler dazu gebracht werden die korrekte Bewegung später automatisch ohne Hilfe zu vollführen. Im allgemeinen sind diese Hilfen aber ausschließlich für den Wurf aus dem Stand geeignet.

Eine zweite Gruppe betrifft Hindernisse die auf dem Spielfeld aufgestellt werden um den Spieler zu zwingen diese zu umlaufen und dann zu werfen oder zu springen und darüber hinweg zu werfen.

In dieser Gruppe gibt es einerseits statische Hindernisse die im Prinzip einen Gegner oder wenigstens einen Teil dieses Gegners mehr oder weniger realistisch nachbilden. Diese Untergruppe umfasst auch Hindernisse mit teilweise verstellbaren Teilen. Solche Lösungen sind z.B. aus FR 2 708 474, US 5 485 993A, US 5 527 185A, US 5 816 951A und US 2009/149281A bekannt.

Eine weitere Untergruppe betrifft ähnliche Hindernisse die jedoch während dem Training bewegte Teile aufweisen, wie z.B. bewegliche Arme, usw. Sinn dieser bewegten Teile ist es einen Gegenspieler noch realistischer darzustellen und dem Spieler so den Wurf weiter zu erschweren. Einige Beispiele sind den folgenden Schriften zu entnehmen: US 3 675 921A und CN 2 920 331Y.

Schließlich, umfasst diese zweite Gruppe auch abstraktere Hindernisse zum gleichen Zweck ohne jedoch einen menschlichen Gegner zu simulieren. Beispiele hierfür sind in den Schriften US 4 538 808A, US 2004/157 685A, US 2006/105 863A, US 2007/010 354A und US 2010/160 093A beschrieben.

Den bekannten Lösungen haften generell Nachteile an. Z.B. betrifft die erste Gruppe von Hilfen nur den Wurf aus dem Stand und ist im Prinzip auch nur bei Anfängern von Nutzen. Auch die Lösungen der zweiten Gruppe sind nur bedingt hilfreich. Zum einen stellen sie kein wirkliches Hindernis dar, da sie dem Spieler wenig Geschick abfordern sie zu überwinden, auch dann nicht wenn sie bewegte Teile beinhalten. Für den Spieler ist es relativ leicht die Bewegungen des Hindernisses vorherzusehen und so seinen Ablauf dementsprechend und ohne größere Mühe anzupassen.

Auch sind die bekannten Lösungen der zweiten Gruppe grundsätzlich nur für bestimmte Leistungsgruppen hilfreich. Entweder sind sie speziell für Anfänger gedacht und eignen sich so für den erfahrenen Spieler nur bedingt oder überhaupt nicht, oder sie sind für erfahrene Spieler konzipiert und können dann nicht für Anfänger benutzt werden.

Ein weiterer Nachteil von vielen Lösungen ist, dass sie sich nur bedingt für Spieler unterschiedlicher Größe eignen und dass somit nicht nur mehrere Geräte für verschiedene Altersgruppen gebraucht werden, sondern auch in Abhängigkeit der Leistungs- oder Entwicklungsstufe innerhalb einer Altersgruppe.

Als nachteilig bei vielen der bekannten Lösungen der zweiten Gruppe hat sich zusätzlich heraus gestellt, dass die Verletzungsgefahr nicht unerheblich ist, insbesondere wenn der Spieler beim Umrunden oder Springen gegen das Hindernis prallt, am Gerüst des Hindernisses hängen bleibt oder nach dem Sprung mit dem Fuß auf dem Gestell landet.

Ein weiterer Nachteil mancher bekannten Lösungen ist, dass sie den Spieler im freien Wurfablauf teilweise beeinträchtigen, ohne dass dies jedoch zu einem nachweisbaren Lerneffekt führt.

Außerdem hat sich herausgestellt, dass viele dieser Lösungen nicht den erwünschten Fortschritt im Spiel selbst erbringen, da sie trotz teilweise scheinbar "realistischer" Anmutung nicht das reale Geschehen während dem Spiel ursächlich angehen.

WO 2004/056427 A1 offenbart:
Vorrichtung (vgl. "the second basketball shooting training aid ") zum Ballwurftraining, umfassend
   - einen Standfuß (27),
   - ein Tragwerk (23, 24, 25, 26) umfassend wenigstens zwei längs zueinander verstellbare vertikale Führungspfosten (231, 26) und ein Element (2321), wobei ein Ende eines der Führungspfosten (26) am Standfuß (27) und ein distales Ende eines anderen Führungspfostens (231) am Element (2321) angeordnet ist,
   - eine am Element (2321) befestigte Deckfläche (21) zur wenigstens teilweisen Sichtabdeckung eines Spielfeldes, insbesondere eines Wurfziels, umfassend eine ausziehbare (vgl. "The aid possesses a collapsible and expandable screen 21 ") Blende (21), ein zwischen dem festen, oberen und dem ausziehbaren, unteren Ende der Blende (21) Streckrahmen (vgl. "The upper part of the screen 21 is mounted onto the uppermost console 2321., while its lower portion is mounted onto one of the other consoles 2322,..., or 232n ; the first,..., or nth, as desired " und "The aid possesses a collapsible and expandable screen 21"),
   - wobei das Abstandselement (2321) auf der zum Standfuß gegenüberliegenden Seite des Führungspfostens (231) derart angeordnet ist, dass die Deckfläche (21) in einer ersten Stellung, der sogenannten Normalstellung, parallel zum Abstandselement (2321) angeordnet ist.

### Aufgabe der Erfindung

Eine Aufgabe der vorliegenden Erfindung ist es demnach eine Lösung aufzuzeigen, die ein wirksames Training eines Basketballspielers erlaubt, sowohl für den Wurf aus dem Stand, als auch beim Laufen und Springen während dem Spiel. Außerdem sollte die Lösung flexibel für verschiedene Altersgruppen, bzw. Größen und Leistungsstufen einsetzbar sein.

### Allgemeine Beschreibung der Erfindung

Diese Aufgabe wird erfindungsgemäß gelöst durch eine Vorrichtung zum Ballwurftraining, umfassend
- einen Standfuß,
- ein Tragwerk umfassend wenigstens zwei längs zueinander verstellbare vertikale Führungspfosten und ein Abstandselement, wobei ein Ende eines der Führungspfosten am Standfuß und ein distales Ende eines anderen Führungspfostens am Abstandselement angeordnet ist,
- eine am Abstandselement befestigte Deckfläche zur wenigstens teilweisen Sichtabdeckung eines Spielfeldes, insbesondere eines Wurfziels, umfassend eine ausziehbare Blende, ein zwischen dem festen, oberen und dem ausziehbaren, unteren Ende der Blende verstellbarer Streckrahmen,
wobei das Abstandselement auf der zum Standfuß gegenüberliegenden Seite des Führungspfostens derart angeordnet ist, dass die Deckfläche in einer ersten Stellung, der sogenannten Normalstellung, rechtwinklig zum Abstandselement angeordnet ist und in dieser Stellung die Projektionsflächen am Boden von Deckfläche und Standfuß nicht überlappen, d.h. dass in Normalstellung sich kein Teil der Deckfläche senkrecht über dem Standfuß befindet. In einer einfachen Ausführung der Vorrichtung weist diese nur eine (erste) Stellung oder Orientierung der Deckfläche zur übrigen Vorrichtung auf. In dieser sogenannten Normalstellung ist die Deckfläche demnach in einer zum Boden parallelen Ebene rechtwinklig (normal) zum Abstandselement und rechtwinklig (normal) zum Boden ausgerichtet.

Die vorgestellte Lösung basiert auf der Erkenntnis, dass im Gegensatz zu der augenscheinlichen Annahme der bekannten Lösungen nicht die Gegenwart eines Hindernisses die Schwierigkeit während dem Spiel darstellt, sondern "lediglich" der Grund für das eigentliche Problem ist.

Das eigentliche Problem während einem Spiel ist, dass der Spieler in der Praxis kaum Zeit hat das Ziel (z.B. den Korb) anzuvisieren da er sich u.a. auf die Gegner, die ggf. besser platzierten Mitspieler und natürlich den Ball konzentrieren muss. Könnte der Spieler das Ziel länger vor dem Wurf anpeilen, wäre die Aussicht das Ziel zu treffen größer. Die effektiv benötigte Zeit um eine genügende Zielgenauigkeit zu erreichen ist dabei abhängig von der Leistungsstufe oder Erfahrung des Spielers: je erfahrener ein Spieler ist, je weniger Zeit braucht er um das Ziel zu erfassen und seinen Wurf dementsprechend auszuführen um dieses Ziel auch zu treffen.

Das hier vorgestellte Gerät, bzw. die hier beschriebene Vorrichtung, erlaubt es genau hier anzusetzen und die Zeit zum Zielen auch während dem Training mindestens so weit einzuschränken, wie das auch während dem Spiel durch diverse Faktoren, wie Gegenwart, Position und Haltung eines Gegners oder eines Mitspielers, Position des Spielers innerhalb des Spielfeldes, Führung des Balls, usw., stattfindet. Je nach Ausführungsform ist es sogar möglich Bedingungen herzustellen, die weit über den Schwierigkeitsgrad eines normalen Spiels hinaus gehen.

Um den beschriebenen Effekt zu erreichen wird das Gerät an einer geeigneten Stelle innerhalb des Spielfeldes in einer gewissen Entfernung, z.B. zwischen 0,5 und 12 m, bevorzugt 1 bis 9 m, vor dem Korb aufgestellt und je nach Größe und Erfahrung des Spielers eingestellt. Im Einzelfall kann diese Entfernung jedoch auch größer oder kleiner sein, je nach Zweck des Trainings und Erfahrung des Spielers.

Die Aufstellung und die Einstellung des Geräts erfolgt dabei sehr flexibel, wobei das Trainingsziel die Verbesserung der Zielgenauigkeit beim Werfen aus dem Stand, beim Laufen und beim Springen ist und dadurch erreicht wird dass das Abdecken der Sicht des Spielers auf den Korb während der Ausführung eines Bewegungsablaufs diesen einerseits zwingt auch bei kurzzeitiger Erfassung des Ziels dieses zu treffen und den Spieler andererseits zwingt zu versuchen diese Zeit durch einen höheren Sprung zu verlängern. Vereinfacht gesagt wird im Prinzip je nach Schwierigkeitsgrad die effektive Abdeckfläche vergrößert und somit die Zeit zur Zielerfassung verringert.

Das Abstandselement dient dazu die Deckfläche sowohl vom Standfuß als auch von den Führungspfosten zu entfernen um die Verletzungsgefahr für den Spieler soweit wie möglich zu vermindern. In der Regel wird die Länge des Abstandselements zwischen 0,5 und 1,2 m, bevorzugt zwischen 0,6 und 1,0 m gewählt. Das Abstandselement kann gerade oder auch gebogen ausgeführt sein. Falls erwünscht kann das Abstandselement auch aus mehreren zueinander verstellbaren Teilen, ähnlich wie die Führungspfosten, bestehen.

In einer einfachen Ausführungsform, wie bereits erwähnt, ist die Deckfläche in einer zum Boden parallelen Ebene rechtwinklig zum Abstandselement feststehend angebracht (erste Stellung, d.h. sogenannte Normalstellung). Bevorzugt weist die Vorrichtung jedoch ein erstes Gelenkelement zwischen Abstandselement und Deckfläche zum seitlichen Schwenken der Deckfläche relativ zu einer zum Abstandselement rechtwinkligen ersten Stellung (d.h. relativ zur Normalstellung) auf und erlaubt so weitere Stellungen, sogenannte Drehstellungen der Deckfläche. Ein solches Gelenkelement, erlaubt einerseits die subjektive Breite der Deckfläche, d.h. die von der Position des Spielers aus wahrgenommene Breite, zu variieren und andererseits bei gleichbleibender Position der Deckfläche im Raum den Standfuß der Vorrichtung falls nötig oder erwünscht seitlich zu versetzen. Ein seitliches Versetzen des Standfußes ist dann wichtig, wenn Sprünge im Laufen auf die Vorrichtung zu absolviert werden sollen, um die Verletzungsgefahr beim Aufkommen auf dem Boden weit hinter der Deckfläche zu verringern. Bevorzugt ist das erste Gelenkelement derart ausgestaltet, dass es eine seitliche Drehung der Deckfläche von wenigstens 45°, weiter bevorzugt von bis zu 90° nach rechts und/oder links relativ zur Normalstellung, erlaubt.

In Normalstellung ist die ausziehbare Blende senkrecht (normal) relativ zum Boden angeordnet. In einer weiteren Ausführung weist die Vorrichtung, zusätzlich oder alternativ zum ersten Gelenkelement, ein zweites Gelenkelement zwischen Abstandselement und Streckrahmen auf. Dieses zweite Gelenkelement erlaubt das Schwenken des ausziehbaren unteren Endes der Blende nach hinten und/oder nach vorne, z.B. um mindestens 10°, bevorzugt bis zu 40° zur Vertikalen nach hinten und/oder vorne in weitere Stellungen, sogenannte Schwenkstellungen. Eine solche Ausführung erlaubt das Trainieren von Ballwürfen mittels nach hinten, bzw. nach vorn erzwungenen Sprüngen, wie sie in der Praxis z.B. vor einem Verteidigungsspieler gefordert sind. Außerdem, fördern diese Einstellungen nach vorne oder nach hinten eine körpernahe Ballaufnahme und/oder -führung, je nach Einstellung, wie sie im internationalen Basketball notwendig ist um ein Eingreifen eines Verteidigers wirksam zu verhindern.

Die Blende der Deckfläche wird in einem solchen Fall vom zweiten Gelenkelement und vom Streckrahmen in dieser Position oder Schwenkstellung gehalten. Um die Verletzungsgefahr weiter zu verringern ist der Streckrahmen bevorzugt aus leichtem Material, das selbst biegeelastisch ist und/oder federnd an der Vorrichtung angeordnet ist.

Der zur Deckfläche nach hinten versetzte Standfuß kann eine oder mehrere Rollen, z.B. zwei oder drei Rollen, aufweisen um das Umstellen auf dem Spielfeld zu vereinfachen. Bevorzugt ist wenigstens ein Teil dieser Rollen feststellbar.

In einer einfachen Form ist der Standfuß so ausgelegt, dass er auch als Gegengewicht zur versetzten Deckfläche dient um ein Umkippen der Vorrichtung zu verhindern, bevorzugt auch dann wenn sich ein Spieler an die Deckfläche hängt. In einer weiteren Ausführung die leichter zu transportieren ist oder aber um andere Ausführungen weiter zu stabilisieren, wird der Standfuß weiterhin mit einem abnehmbaren Gegengewicht, vorzugsweise einem abnehmbaren, befüllbaren hohlen Gegengewicht beaufschlagt. Ein solches hohles Gegengewicht lässt sich leer leicht transportieren und kann dann z.B. mit Sand oder Wasser an Ort und Stelle aufgefüllt werden.

Um das Training weiter zu standardisieren, weist die Vorrichtung bevorzugt oberhalb der Blende an beiden Seiten der Deckfläche je einen über die Deckfläche (und Blende) herausragenden Begrenzungsstab auf. Diese Begrenzungsstäbe dienen einerseits dazu den Spieler dazu zu bewegen möglichst mittig über die Deckfläche zu werfen und andererseits erlauben sie dem Trainer sicherer zu bewerten, ob der Spieler den Ball auch tatsächlich über die Deckfläche geworfen hat. In einer weiteren Ausführung können diese Begrenzungsstäbe auch seitlich verschiebbar angeordnet sein, um z.B. die Schwierigkeit durch Reduzieren des Abstands zwischen den Stäben weiter zu erhöhen.

Geeignete Materialien für Tragwerk und Standfuß sind Metall, wie z.B. Stahl oder Aluminium, (ggf. (faser)verstärkte) Kunststoffe oder Kunstharze, sowie Holz. Außer dem prinzipbedingt meist schwereren Gegengewicht, sollten die Bauteile der Vorrichtung jedoch möglichst aus leichten aber stabilen Materialien sein. In einer bevorzugten Ausführungsform sind wenigstens die vertikalen Führungspfosten, das Abstandselement und der Standfuß wenigstens teilweise aus einem harten und leichten Material, vorzugsweise aus Karbonfaser-Kunstharz bestehen.

Die wenigstens zwei vertikalen Führungspfosten erlauben die stufenlose oder schrittweise Verstellung der Länge des gesamten Pfostens, d.h. der Höhe der oberen Kante der Deckfläche über dem Boden. "Vertikal" im Sinne der Erfindung bedeutet, dass sich die Führungspfosten in einem Winkel zum Boden von ca. 90° +/- 20° nach oben erstrecken. Dazu können diese Führungspfosten ineinander durch Teleskopführung oder bevorzugt nebeneinander durch Gleit-und/oder Schienenführung längs zueinander verstellbar sein. Zur einfachen Verstellung der Länge weist die Vorrichtung bevorzugt eine Klinke oder einen Griff auf, der z.B. mittels einer Arretierung in der gewünschten Position einrastet.

Bevorzugt ist die Vorrichtung so vorgesehen, dass sich die wenigstens zwei vertikalen Führungspfosten derart längs zueinander verstellen lassen, dass sich der obere Rand der Deckfläche in einer Höhe H1 zwischen 1,5 und 3,0 m zwischen 1,5 und 3,0 m über dem Boden einstellen lässt.

Die maximal ausziehbare Länge der Blende beträgt üblicherweise zwischen 0,3 und 2,0 m, bevorzugt bis zu 1,5 m, z.B. zwischen 400 und 1300 mm. Die Breite der Blende misst üblicherweise zwischen 0,8 und 2,5 m, bevorzugt 1,2 bis 2,0 m, z.B. 1,6 m. Die Blende ist bevorzugt aus einem flexiblen und leichten Material, z.B. eine Folie, ein Gewebe oder einem Vlies, aus Kunststoff, Kunst-oder Naturfasern, oder einem Gemisch oder Verbund mehrerer dieser Materialien.

In einer Ausführungsform ist die Blende um eine Welle aufrollbar. Andere Möglichkeiten eine ausziehbare Blende zu erhalten sind durch Vorfaltung (ähnlich wie bei Faltrollos) oder durch Lamellen (ähnlich wie bei Jalousien). Die Blende kann einfarbig sein oder auch unterschiedlich bedruckte Flächen aufweisen. Z.B. können horizontale Linien oder farbliche Abstufungen dem Spieler erlauben seine Sprunghöhe selbst besser einzuschätzen. Auch kann die Blende verschiedene Motive (z.B. sehr kontrastreich abgegrenzte Bereiche) aufweisen die den Spieler irritieren sollen und so die Wirkung seines Trainings weiter verstärken.

Zum Schutz der Blende beim Transport oder beim Unterbringen nach dem Training weist die Deckfläche weiterhin bevorzugt einen Behälter auf in dem die Blende in eingezogenem, bzw. eingerolltem Zustand angeordnet ist.

In einer weiteren Ausführung können die Einstellungen teilweise oder ganz motorisch unterstützt oder gar automatisiert werden, z.B. durch elektrische Aktoren die die Höhe der oberen Kante der Deckfläche H1 und/oder die Höhe der Blende, bzw. die Höhe H2 nach verschiedenen Kriterien (z.B. Größe und Erfahrung des Spielers, Wurftyp, usw.) verstellen können. Diese Automatisierung kann mittels elektronischer Steuerung so vorgesehen sein, dass man eine Serie relevanter Parameter von Spielern einprogrammieren kann und diese dann jeweils z.B. per Knopfdruck oder per Authentifizierung (RFID, Fingerprint, etc.) aufrufen kann.

Ein weiterer Aspekt der Erfindung betrifft die Verwendung einer Vorrichtung wie hierin beschrieben zum Wurftraining, insbesondere zur Verbesserung der Zielgenauigkeit im Basketballspiel. Dabei ist zu beachten, dass sich die hier vorgestellte Vorrichtung auch für andere Sportarten verwenden lässt in denen die Zielgenauigkeit unter Zeitdruck wichtig ist.

Ein weiterer Aspekt der Erfindung betrifft ein Verfahren zur Verbesserung der Zielgenauigkeit eines Spielers beim Ballwurf, insbesondere beim Basketballspiel, welches folgende Schritte umfasst:
- Aufstellen einer wie hierin beschriebenen Vorrichtung innerhalb eines Basketballspielfelds in einer Entfernung d vor dem Basketballkorb,
- Einstellen der Höhe H1 des oberen Randes der Deckfläche durch Verstellen der Führungspfosten zueinander,
- Einstellen der Höhe H2 des unteren Randes der Deckfläche durch Ausziehen oder Ausrollen der Blende und Verstellen des verstellbaren Streckrahmens,
wobei die Entfernung d vor dem Basketballkorb, die Höhe H1 des oberen Randes und die Höhe H2 des unteren Randes der Deckfläche 2 so gewählt werden, dass die Deckfläche wenigstens teilweise die Sicht des vor der Vorrichtung sich befindlichen oder ankommenden Spielers auf den Basketballkorb abdeckt und nur für einen kurzen Zeitraum t1 während dem Sprung des Spielers vor der Vorrichtung frei gibt.

Das hier vorgestellte Verfahren erlaubt es die Zeit zum Zielen auch während dem Training mindestens so weit einzuschränken, wie das auch während dem Spiel durch diverse Faktoren, wie Gegenwart, Position und Haltung eines Gegners oder eines Mitspielers, Position des Spielers innerhalb des Spielfeldes, Führung des Balls, usw., gefordert wird. Darüber hinaus ist es sogar möglich Bedingungen herzustellen, die den Schwierigkeitsgrad eines normalen Spiels bei weitem übertreffen.

Ein weiterer Vorteil des Verfahrens ist es, dass es durch Variieren der Einstellungen möglich ist nicht nur den Zeitraum t1 der freien Sicht zu beeinflussen, sondern darüber hinaus auch den Zeitraum t2 während dem das Ziel verdeckt ist. Der Zeitraum t1 (Ziel sichtbar) ermöglicht dem Spieler das Ziel anzupeilen um es zu treffen. Er selbst kann diesen Zeitraum t1 (begrenzt) beeinflussen indem er höher springt. Durch Wiederholung wird der Spieler somit nicht nur seine Zielgenauigkeit bei kurzer Erfassung des Ziels, sondern auch seine Sprungkraft verbessern. Zeitraum t2 (Ziel verdeckt) hingegen zwingt den Spieler sich die Position des Ziels zu merken oder es im Verhältnis zu seiner eigenen Position zu erahnen. Je besser er dies kann, d.h. je größer die Deckung zwischen dem realen und dem erahnten Ziel, desto besser wird sein Wurf- und Schussgefühl, desto kleiner kann auch Zeitraum t1 sein. Das bedeutet: von zwei gleich intensiv verteidigten, gestörten Werfern in ein und derselben Spielsituation hat derjenige eine höhere Trefferquote, der mit diesem Verfahren trainiert, weil er mit dem geringen zur Verfügung stehenden Zeitraum t1 aufgrund seines Trainings besser zurechtkommt.

Der obengenannte Zeitraum t1 beträgt üblicherweise je nach Erfahrung des Spielers und der Entfernung zum Ziel zwischen 0,1 Sekunden für erfahrene Spieler und 2,5 Sekunden für Anfänger. Der obengenannte Zeitraum t2 beträgt üblicherweise je nach Erfahrung des Spielers und der Entfernung zum Ziel wenigstens 1, vorzugsweise wenigstens 2 Sekunden.

Der wichtigste Vorteil dieses Trainingsverfahrens (und der erfindungsgemäßen Vorrichtung) ist jedoch, dass es sich für Spieler aller Altersgruppen, aller Körpergrößen und aller Leistungsstufen gleichmäßig eignet, lediglich durch die einfache und schnelle Auf- und Einstellung der Vorrichtung. Auch sind alle wichtigen Spielvarianten, wie der Wurf aus dem Stand, im Laufen, im Springen, auch unter erschwerten Bedingungen nahe an der Vorrichtung durchführbar. Weder das Auf- und Einstellen der Vorrichtung, noch das Training bedürfen einer zweiten Person: ein eigenständiges Training ist ohne weiteres möglich.

### Kurze Beschreibung der Figuren

Weitere Einzelheiten und Vorteile der Erfindung können der nachfolgenden ausführlichen Beschreibung möglicher Ausführungsformen der Erfindung anhand der beiliegenden Figuren entnommen werden. Diese zeigen:
Fig. 1 eine Frontansicht auf eine Ausführungsform der erfindungsgemäßen Vorrichtung,
Fig. 2 eine Seitenansicht auf die Ausführungsform der Fig. 1,
Fig. 3 eine Seitenansicht wie in Fig. 2, nur mit verlängerten Einstellung der Blende,
Fig. 4 eine Seitenansicht wie in Fig. 3, nur mit nach hinten verstellten Blende,
Fig. 5 eine Draufsicht einer Ausführungsform wie in Fig. 1, nur mit seitlich verstellter Deckfläche, und
Fig. 6 eine Seitenansicht wie in Fig. 2, nur mit erhöhter Einstellung der Deckfläche.

Weitere Einzelheiten und Vorteile der Erfindung können der nachfolgenden ausführlichen Beschreibung möglicher Ausführungsformen der Erfindung anhand der beiliegenden Figuren entnommen werden.

### Beschreibung einer/mehrerer Ausgestaltung(en) der Erfindung

Die in den Figuren, zur Illustration der Erfindung, gezeigte Vorrichtung besteht im Prinzip aus drei wichtigen Hauptteilen:

### 1. Die Deckfläche

Die Deckfläche 2 ist bevorzugt eine aufrollbare Blende 20 (mit zwei Begrenzungsstäben 21, 22 rechts und links versehen), wobei die Größe der Fläche vertikal stufenlos durch Ausziehen verstellt werden kann (z.B. zwischen 400 und 1200 mm), mit Hilfe eines - auf dem Tragwerk 3 befestigten - Teleskops 23 (Streckrahmen, siehe Fig. 2). Das Unterteil der Deckfläche 2 kann jeweils nach vorne oder nach hinten verstellt werden (veränderte Schwenkstellung, siehe Fig. 4). Die komplette Deckfläche 2 kann vorzugsweise seitlich (horizontal) nach rechts oder links um bis zu 90° (-90° ≤ α ≤ +90°) gedreht und in dieser Stellung fest gesetzt werden (veränderte Drehstellung, siehe Fig. 5).

### 2. Das Tragwerk

Das Tragwerk 3 hält die Deckfläche 2, die auf dem Abstandselement 35 des Tragwerks befestigt ist (siehe Fig. 2). Der Höchststand H1 der Deckfläche 2 kann - mit Hilfe des auf den Mittelpfeiler 30 montierten beweglichen Oberteils 31 und Handgriff 32 - beliebig zwischen z.B. 1700 und 2800 mm verstellt werden (vergleiche Fig. 2 und 6). Das Tragwerk 3 wird vorzugsweise aus Karbonfaser-Kunstharz (hart und leicht) hergestellt. Das Tragwerk 3 ruht auf (drei) Fußrollen 41, 42, 43, womit das Gerät 1 auf dem Spielfeld leicht und beliebig bewegt werden kann (siehe Fig. 1-2).

### 3. Das Gegengewicht

Das Gegengewicht 5 wird vorzugsweise aus Kunststoff hergestellt, kann mit Wasser oder Sand gefüllt werden und wird auf den vorbereiteten Standfuß 4 platziert (siehe z.B. Fig. 1). Das Gegengewicht 5 ist verantwortlich für den sicheren Stand des Gerätes 1, und es soll nach der Auffüllung mindestens 20 kg wiegen.

### 4. Die Anwendung des Gerätes

Das Gerät 1 wird gebraucht in Basketball-Wurftrainingseinheiten für alle Altersklassen (ab 14 Jahre), unabhängig von der physischen und technischen Ausbildung der Spieler und völlig unabhängig von den körperlichen Gegebenheiten der einzelnen Spieler (Größe von 160 cm bis 225 cm).

Die Basketballspieler machen die Würfe vor dem Wurftrainingsinstrument und sie müssen die Würfe so vornehmen, dass der Ball immer zwischen den Antennen Richtung Korb fliegt. Die Spieler dürfen die Würfe aus dem Stand machen, aber sie können auch verschiedene Bewegungen vor dem Wurf machen (Dribbeln, Freilaufen, Schneiden usw.), und die Würfe dann nach Abstoppen vor dem Gerät vornehmen.

Die Einstellungen des Gerätes müssen angepasst werden auf das physische, technische und taktische Ausbildungsniveau, bzw. die körperlichen Gegebenheiten der Spieler und die Entfernungen (Nah-Würfe, Distanzwürfe, 3-P.-Würfe) der Würfe.

Das Instrument vermindert die Ziel-Zeit des Werfers, und der Schwierigkeitsgrad des Gerätes kann auf Wunsch des Trainers beliebig geändert werden. Wissenschaftliche Tatsache ist, wenn man längere Zeit hat zu zielen, man kann erfolgreicher treffen. Wenn der Werfer mit weniger Ziel-Zeit trainiert, kann er beim Spiel mit längerer Ziel-Zeit auch erfolgreicher treffen (sogar der beste Verteidiger kann die Ziel-Zeit des Werfers nicht besser vermindern und gleichzeitig den Wurf nicht besser verhindern).

Wenn der Spieler beim seinem Wurf höher springt, hat er längere Zeit zu zielen und so kann er auch besser treffen. D.h.: die Spieler werden mit diesem Gerät gezwungen, alle Würfe mit maximalem Sprung zu absolvieren, wodurch die Sprungkraft und die sichere Körperhaltung in der Luft enorm entwickelt werden können.

Weil die Fußrollen sich (aus Sicht des Spielers) mindestens ca. 60 cm hinter der Deckfläche befinden, besteht keine Verletzungsgefahr beim Aufkommen nach dem Sprung, auch dann nicht, wenn der Spieler teilweise in Richtung Gerät abgesprungen ist.

Mit der Verstellung des Unterteiles der Deckfläche nach vorne oder nach hinten (-40° ≤ β ≤ +40°) kann die vertikale Richtung des Sprunges und die Platzierung der Ballaufnahme radikal beeinflusst werden. Die Deckfläche ist z.B. 160 cm breit, deshalb funktioniert sie nach dem Wurf so wie der ausblockierende Verteidiger (Umgehung für den Werfer), aber weil die Fläche seitlich auch gedreht werden kann, besteht hierbei auch keine Verletzungsgefahr.

**Zeichenerklärung:**

| | **Bezeichnung** | **Alternative Bezeichnung** |
|---|---|---|
| 1 | Vorrichtung | Gerät |
| 2 | Deckfläche | |
| 20 | Blende | |
| 21, 22 | Begrenzungsstäbe | |
| 23 | Streckrahmen | Teleskop |
| 24 | Halterung | |
| 25 | Behälter | |
| 26 | erstes Gelenkelement | |
| α | Winkeleinstellung des ersten Gelenkelements | |
| 27 | zweites Gelenkelement | |
| β | Winkeleinstellung des zweiten Gelenkelements | |
| 3 | Tragwerk | Last-Tragwerk |
| 30 | Führungspfosten | Unterer Führungspfosten |
| 31 | Führungspfosten | Oberer Führungspfosten |
| 32 | Handgriff | |
| 35 | Abstandselement | |
| 4 | Standfuß | |
| 41, 42, 43 | Rollen | |
| 5 | Gegengewicht | |

## Patentansprüche

1. Vorrichtung (1) zum Ballwurftraining, umfassend
▪ einen Standfuß (4),
▪ ein Tragwerk (3) umfassend wenigstens zwei längs zueinander verstellbare vertikale Führungspfosten (30, 31) und ein Abstandselement (35), wobei ein Ende eines der Führungspfosten (30) am Standfuß (4) und ein distales Ende eines anderen Führungspfostens (31) am Abstandselement (35) angeordnet ist,
▪ eine am Abstandselement (35) befestigte Deckfläche (2) zur wenigstens teilweisen Sichtabdeckung eines Spielfeldes, insbesondere eines Wurfziels, umfassend eine ausziehbare Blende (20), ein zwischen dem festen, oberen und dem ausziehbaren, unteren Ende der Blende (20) verstellbarer Streckrahmen (23),
▪ wobei das Abstandselement (35) auf der zum Standfuß gegenüberliegenden Seite des Führungspfostens (31) derart angeordnet ist, dass die Deckfläche (2) in einer ersten Stellung, der sogenannten Normalstellung, rechtwinklig zum Abstandselement (35) angeordnet ist und in dieser Normalstellung die Projektionsflächen am Boden von Deckfläche (2) und Standfuß (4) nicht überlappen.

2. Vorrichtung nach Anspruch 1, wobei ein erstes Gelenkelement (26) zwischen Abstandselement (35) und Deckfläche (2) zum seitlichen Schwenken der Deckfläche (2), bevorzugt bis zu 90° nach rechts und/oder links relativ zur Normalstellung, vorgesehen ist.

3. Vorrichtung nach einem der Ansprüche 1 oder 2, wobei ein zweites Gelenkelement (27) zwischen Abstandselement (35) und Streckrahmen (23) zum Schwenken des ausziehbaren Endes der Blende nach hinten und/oder nach vorne, bevorzugt bis zu 40° (β) nach hinten und/oder vorne, vorgesehen ist.

4. Vorrichtung nach einem der Ansprüche 1 bis 3, wobei der Streckrahmen (23) biegeelastisch ist und/oder federnd an der Vorrichtung (1) angeordnet ist.

5. Vorrichtung nach einem der vorherigen Ansprüche, wobei der Standfuß (4) eine oder mehrere Rollen (41, 42, 43) aufweist.

6. Vorrichtung nach einem der vorherigen Ansprüche, wobei der Standfuß (4) weiterhin ein abnehmbares, vorzugsweise befüllbares Gegengewicht (5) aufweist.

7. Vorrichtung nach einem der vorherigen Ansprüche, wobei oberhalb der Blende (20) an beiden Seiten der Deckfläche (2) je ein über die Deckfläche herausragender Begrenzungsstab (21, 22) angeordnet ist.

8. Vorrichtung nach einem der vorherigen Ansprüche, wobei die vertikale Führungspfosten (30, 31), das Abstandselement (35) und der Standfuß (4) wenigstens teilweise aus einem harten und leichten Material, vorzugsweise aus Karbonfaser-Kunstharz bestehen.

9. Vorrichtung nach einem der vorherigen Ansprüche, wobei die wenigstens zwei vertikale Führungspfosten (30, 31) ineinander durch Teleskopführung oder bevorzugt nebeneinander durch Gleit- und/oder Schienenführung längs zueinander verstellbar sind.

10. Vorrichtung nach einem der vorherigen Ansprüche, wobei sich die wenigstens zwei vertikale Führungspfosten (30, 31) so längs zueinander verstellen lassen, dass sich der obere Rand der Deckfläche zwischen 1,5 und 3,0 m über dem Boden einstellen lässt.

11. Vorrichtung nach einem der vorherigen Ansprüche, wobei sich die maximal ausziehbare Länge der Blende (20) zwischen 0,3 und 1,5 m beträgt.

12. Vorrichtung nach einem der vorherigen Ansprüche, wobei die Deckfläche weiterhin einen Behälter (25) umfasst in dem die Blende in eingezogenem Zustand angeordnet ist.

13. Verwendung einer Vorrichtung nach einem der vorherigen Ansprüche zum Ballwurftraining, insbesondere zur Verbesserung der Zielgenauigkeit im Basketballspiel.

14. Verfahren zur Verbesserung der Zielgenauigkeit eines Spielers im Basketballspiel, umfassend folgende Schritte:
▪ Aufstellen einer Vorrichtung nach einem der Ansprüche 1 bis 12 innerhalb eines Basketballspielfelds in einer Entfernung d vor dem Basketballkorb,
▪ Einstellen der Höhe H1 des oberen Randes der Deckfläche (2) durch Verstellen der Führungspfosten (30, 31) zueinander,
▪ Einstellen der Höhe H2 des unteren Randes der Deckfläche (2) durch Ausziehen der Blende (20) und Verstellen des verstellbaren Streckrahmens (23),
wobei die Entfernung d vor dem Basketballkorb, die Höhe H1 des oberen Randes und die Höhe H2 des unteren Randes der Deckfläche (2) so gewählt werden, dass die Deckfläche wenigstens teilweise die Sicht des sich vor der Vorrichtung befindlichen Spielers auf den Basketballkorb abdeckt und nur für einen kurzen Zeitraum t1 während dem Sprung des Spielers vor der Vorrichtung frei gibt.

15. Verfahren nach Anspruch 14, wobei der Zeitraum t1 je nach Erfahrung des Spielers zwischen 0,1 Sekunden für erfahrene Spieler und 2,5 Sekunden für Anfänger beträgt.

## Claims

1. Device (1) for ball-throwing training, which comprises
• a stand base (4),
• a supporting structure (3) having at least two vertical guide posts (30, 31) able to be longitudinally adjusted relative to each other, and a spacer element (35), one end of one of the guide posts (30) being arranged at the stand base (4) and a distal end of another guide post (31) being arranged at the spacer element (35),
• a covering surface (2) which is fixed to the spacer element (35) so as to at least partially obscure the view of a court, particularly of a throwing target, and which comprises an extendable screen (20) and a stretch frame (23) able to be adjusted between the rigid upper end and the extendable lower end of the screen (20),
• wherein the spacer element (35) is arranged, on the side of the guide post (31) that lies opposite the stand base, in such a manner that the covering surface (2) in a first position, called the normal position, is arranged at right angles to the spacer element (35) and, in this normal position, the ground projection areas of covering surface (2) and stand base (4) do not overlap.

2. Device according to Claim 1, wherein a first joint element (26) is provided between spacer element (35) and covering surface (2) in order to permit lateral pivoting of the covering surface (2), preferably by up to 90°, to the right and/or left relative to the normal position.

3. Device according to either of Claims 1 and 2, wherein a second joint element (27) is provided between spacer element (35) and stretch frame (23) in order to permit pivoting of the extendable end of the screen towards the rear and/or towards the front, preferably by up to 40° (β) towards the rear and/or front.

4. Device according to one of Claims 1 to 3, wherein the stretch frame (23) is flexurally elastic and/or is arranged resiliently on the device (1).

5. Device according to one of the preceding claims, wherein the stand base (4) has one or more rollers (41, 42, 43).

6. Device according to one of the preceding claims, wherein the stand base (4) also has a detachable, preferably fillable counterweight (5).

7. Device according to one of the preceding claims, wherein boundary rods (21, 22) protruding above the covering surface are arranged above the screen (20), on both sides of the covering surface (2).

8. Device according to one of the preceding claims, wherein the vertical guide posts (30, 31), the spacer element (35) and the stand base (4) are composed at least partially of a hard and light material, preferably of carbon-fibre-reinforced polymer.

9. Device according to one of the preceding claims, wherein the at least two vertical guide posts (30, 31) are longitudinally adjustable relative to each other, either one inside the other in the form of a telescopic guide or preferably alongside each other in the form of a slide and/or rail guide.

10. Device according to one of the preceding claims, wherein the at least two vertical guide posts (30, 31) are longitudinally adjustable relative to each other in such a way that the upper edge of the covering surface can be adjusted between 1.5 and 3.0 m above the ground.

11. Device according to one of the preceding claims, wherein the maximum extendable length of the screen (20) is between 0.3 and 1.5 m.

12. Device according to one of the preceding claims, wherein the covering surface moreover comprises a receptacle (25) in which the screen is arranged in the retracted state.

13. Use of a device according to one of the preceding claims for ball-throwing training, in particular for improving target accuracy in basketball.

14. Method for improving the target accuracy of a basketball player, comprising the following steps:
• placing a device according to one of Claims 1 to 12 on a basketball court at a distance d in front of the basket,
• setting the height H1 of the upper edge of the covering surface (2) by adjusting the guide posts (30, 31) relative to each other,
• setting the height H2 of the lower edge of the covering surface (2) by extending the screen (20) and adjusting the adjustable stretch frame (23),
wherein the distance d in front of the basket, the height H1 of the upper edge and the height H2 of the lower edge of the covering surface (2) are chosen such that the covering surface at least partially obscures the view of the basket for the player located in front of the device and only reveals this view for a brief period t1 during the jump made by the player in front of the device.

15. Method according to Claim 14, wherein the period t1 depends on the level of experience of the player and is between 0.1 second for experienced players and 2.5 seconds for beginners.

## Revendications

1. Dispositif (1) destiné à l'entraînement au lancer d'un ballon, comprenant
• un pied de support (4),
• une structure porteuse (3) comprenant au moins deux poteaux de guidage verticaux (30, 31) réglables longitudinalement l'un par rapport à l'autre et un élément d'écartement (35), dans lequel une extrémité d'un des poteaux de guidage (30) est disposée au niveau du pied de support (4) et une extrémité distale d'un autre poteau de guidage (31) est disposée au niveau de l'élément d'écartement (35),
• une surface de recouvrement (2) fixée à l'élément d'écartement (35) pour masquer au moins partiellement un terrain de jeu, en particulier une cible, comprenant un écran extensible (20), un châssis d'étirement (23) réglable entre l'extrémité supérieure fixe et l'extrémité inférieure pouvant être rallongée de l'écran (20),
• dans lequel l'élément d'écartement (35) est disposé sur la face du poteau de guidage (31) opposée au pied de support de telle sorte que la surface de recouvrement (2) dans une première position, ce que l'on appelle la position normale, est disposée à angle droit par rapport à l'élément d'écartement (35) et dans cette position normale les surfaces de projection ne se chevauchent pas à la base de la surface de recouvrement (2) et du pied de support (4).

2. Dispositif selon la revendication 1, dans lequel un premier élément d'articulation (26) entre l'élément d'écartement (35) et la surface de recouvrement (2) est prévu pour le pivotement latéral de la surface de recouvrement (2), de préférence jusqu'à 90° vers la droite et/ou la gauche par rapport à la position normale.

3. Dispositif selon l'une des revendications 1 ou 2, dans lequel un deuxième élément d'articulation (27) est prévu entre l'élément d'écartement (35) et le châssis d'étirement (23) pour le pivotement de l'extrémité extensible de l'écran vers l'arrière et/ou vers l'avant, de préférence jusqu'à 40° (β) vers l'arrière et/ou l'avant.

4. Dispositif selon l'une des revendications 1 à 3, dans lequel le châssis d'étirement (23) est élastique à la flexion et/ou disposé de manière élastique au niveau du dispositif (1).

5. Dispositif selon l'une des revendications précédentes, dans lequel le pied de support (4) présente un ou plusieurs rouleaux (41, 42, 43).

6. Dispositif selon l'une des revendications précédentes, dans lequel le pied de support (4) présente en outre un contrepoids (5) amovible, de préférence apte à être rempli.

7. Dispositif selon l'une des revendications précédentes, dans lequel au-dessus de l'écran (20) au niveau des deux faces de la surface de recouvrement (2) est disposée à chaque fois une barre de délimitation (21, 22) dépassant au-dessus de la surface de recouvrement.

8. Dispositif selon l'une des revendications précédentes, dans lequel les poteaux de guidage verticaux (30, 31), l'élément d'écartement (35) et le pied de support (4) se composent au moins partiellement d'un matériau dur et léger, de préférence de résine synthétique en fibres de carbone.

9. Dispositif selon l'une des revendications précédentes, dans lequel les au moins deux poteaux de guidage verticaux (30, 31) sont réglables l'un dans l'autre par le biais d'un guidage télescopique ou de préférence l'un à côté de l'autre par le biais d'un guidage coulissant et/ou d'un guidage sur rails longitudinalement l'un par rapport à l'autre.

10. Dispositif selon l'une des revendications précédentes, dans lequel les au moins deux poteaux de guidage verticaux (30, 31) sont réglés longitudinalement l'un par rapport à l'autre de sorte que le bord supérieur de la surface de recouvrement est ajusté entre 1,5 et 3,0 m au-dessus du sol.

11. Dispositif selon l'une des revendications précédentes, dans lequel la longueur extensible maximale de l'écran (20) se situe entre 0,3 et 1,5 m.

12. Dispositif selon l'une des revendications précédentes, dans lequel la surface de recouvrement comprend en outre un conteneur (25) dans lequel l'écran est disposé à l'état rétracté.

13. Utilisation d'un dispositif selon l'une des revendications précédentes destiné à l'entraînement au lancer d'un ballon, en particulier destiné à l'amélioration de la précision du tir lors d'un match de basket.

14. Procédé destiné à l'amélioration de la précision du tir d'un joueur lors d'un match de basket, comprenant les étapes suivantes :
• mise en place d'un dispositif selon l'une des revendications 1 à 12 au sein d'un terrain de basket à une distance d en avant du panier de basket,
• ajustement de la hauteur H1 du bord supérieur de la surface de recouvrement (2) par le biais du réglage des poteaux de guidage (30, 31) l'un par rapport à l'autre,
• ajustement de la hauteur H2 du bord inférieur de la surface de recouvrement (2) par le biais de la rétractation de l'écran (20) et du réglage du châssis d'étirement réglable (23),
dans lequel la distance d en avant du panier de basket, la hauteur H1 du bord supérieur et la hauteur H2 du bord inférieur de la surface de recouvrement (2) sont choisies de sorte que la surface de recouvrement masque au moins partiellement la vision du joueur qui se trouve devant le dispositif sur le panier de basket et ne se découvre que pendant un court laps de temps t1 pendant le saut du joueur devant le dispositif.

15. Procédé selon la revendication 14, dans lequel le laps de temps t1 en fonction de l'expérience du joueur se situe entre 0,1 seconde pour des joueurs expérimentés et 2,5 secondes pour des débutants.
